# EUROPÄISCHE PATENTSCHRIFT

(11) **EP 0 277 109 B1**
(45) Veröffentlichungstag und Bekanntmachung des Hinweises auf die Patenterteilung: **06.03.1991**
(21) Anmeldenummer: 88890005.7
(22) Anmeldetag: 12.01.1988
(51) Int. Cl.: C21D 9/56

(54) **Vorrichtung zum Wärmebehandeln, insbesondere Glühen, eines Kontinuierlich fortbewegten Metalldrahtes**
Apparatus for heat-treating (in particular annealing) a continuously moving metal wire
Dispositif pour le traitement thermique (notamment pour le recuit) d'un fil métallique en défilement continu

(30) Priorität: 19.01.1987 AT 83/87
(43) Veröffentlichungstag der Anmeldung: 03.08.1988
(73) Patentinhaber: EVG Entwicklungs- u. Verwertungs- Gesellschaft m.b.H., A-8011 Graz (AT)
(72) Erfinder: Ritter, Gerhard, Dipl.-Ing. Dr., A-8043 Graz (AT); Ritter, Klaus, Dipl.-Ing., A-8042 Graz (AT)
(74) Vertreter: Holzer, Walter, Dipl.-Ing.

(56) Entgegenhaltungen:
- BE-A- 847 707
- DE-C- 595 364
- GB-A- 1 114 261
- GB-A- 1 288 767
- PATENT ABSTRACTS OF JAPAN, Band 6, Nr. 180 (C-125)[1058], 14. September 1982; & JP-A-57 94 531 (MITSUBISHI DENKI K.K.) 12-06-1982

## Beschreibung

Zum Wärmebehandeln, insbesondere Glühen, eines kontinuierlich fortbewegten Metalldrahtes sind bereits verschiedene Vorrichtungen bekannt bzw. vorgeschlagen worden, bei welchen eine relativ lange Verweilzeit des Drahtes im Wärmebehandlungsbereich bei relativ geringen Abmessungen der gesamten Vorrichtung dadurch erzielt wird, daß der Draht im Wärmebehandlungsbereich mit zahlreichen Windungen um zumindest einen trommelartigen Rotationskörper geschlungen wird, der motorisch in Drehung versetzt wird (vgl. DE-C-595 364 und bzw. die EP-A-263 093 und EP-A-275 864 der gleichen Anmelderin).

Die Anordnung einer vom Draht umschlungenen Trommel unmittelbar im Wärmebehandlungsbereich bringt es mit sich, daß die Trommel selbst stark erhitzt wird und im Falle einer z.B. durch Verhedderung des von einer Haspel abgezogenen Drahtes verursachten Betriebsunterbrechung den Draht im Umschlingungsbereich selbst dann noch weiter aufheizt, wenn im übrigen die Temperatur im Wärmebehandlungsbereich, etwa durch Abschaltung der Heizkörper und Öffnung eines die Trommel umschließenden Gehäuses, absinkt. Hiedurch ergibt sich die Gefahr, daß die betreffenden Abschnitte des Drahtes ausgeglüht und dadurch unbrauchbar werden.

Ein weiterer Nachteil der Anordnung einer vom Draht umschlungenen Trommel unmittelbar im Wärmebehandlungsbereich besteht darin, daß sich erhebliche Schwierigkeiten hinsichtlich der Lagerung der auf hoher Temperatur befindlichen Trommel ergeben. Das ist insbesondere dann der Fall, wenn die Trommel aus später erläuterten Gründen gemäß dem Vorschlag in der älteren EP-A-275 864 der gleichen Anmelderin aus aneinandergereihten, gegeneinander drehbaren scheibenartigen Rotationskörpern zusammengesetzt wird.

Die Erfindung befaßt sich deshalb mit der Aufgabe, eine Wärmebehandlungsvorrichtung für einen kontinuierlich fortbewegten Draht so auszubilden, daß der Draht mit möglichst langer Verweilzeit durch einen Wärmebehandlungsbereich mit mäßigen Abmessungen geführt werden kann, ohne daß dazu im Wärmebehandlungsbereich vom Draht umschlungene trommelartige Rotationskörper angeordnet werden müssen, die auf hohe Temperatur erhitzt werden und dadurch die vorstehend geschilderten Schwierigkeiten verursachen.

Diese Aufgabe wird bei einer erfindungsgemäßen Wärmebehandlungsvorrichtung dadurch gelöst, daß zwischen zwei mit Abstand voneinander achsparallel und drehbar gelagerten Umlenktrommeln, die an ihrer Mantelfläche in sich geschlossene Drahtführungsrillen aufweisen, eine im wesentlichen allseits geschlossene Heizkammer angeordnet ist, deren Wandung in den Schnittbereichen mit den gemeinsamen äußeren Tangentialebenen an die beiden Umlenktrommeln Ein- und Austrittsöffnungen für den mit einer Vielzahl von nebeneinanderliegenden Windungen um die beiden Umlenktrommeln zu schlingenden Draht aufweist, wobei zumindest eine der beiden Umlenktrommeln motorisch antreibbar ist und in der Heizkammer längs der sie hin- und rückläufig durchsetzenden beiden Scharen von Drahtabschnitten Heizkörper angeordnet sind.

Bei dieser Vorrichtung befinden sich die vom Draht umschlungenen Trommeln außerhalb der Heizkammer und sie werden nur durch den Kontakt mit dem erhitzten Draht erwärmt, also wesentlich weniger als bei den älteren Vorrichtungen, wodurch auch die im Falle einer Betriebsunterbrechung von jeder Trommel an den Draht zurückgegebene Wärme wesentlich geringer ist und überdies Probleme bezüglich der Lagerung der Trommeln entfallen.

Bei einem bevorzugten Ausführungsbeispiel wird die Heizkammer durch eine Basisplatte und ein von dieser abhebbares langgestrecktes haubenartiges Gehäuse gebildet, das an seinen beiden Schmalseiten von der Basis des Gehäuses ausgehende, zu den Achsen der Umlenkrollen parallele Schlitze als Ein- bzw. Austrittsöffnungen für die beiden Scharen von Drahtabschnitten aufweist und innen an seinen beiden Langseiten die Heizkörper trägt. Das hauben artige Gehäuse kann dann leicht abgehoben werden, um einerseits die Vorrichtung bei der erstmaligen Inbetriebnahme durch Umschlingung der Trommeln mit Draht zu beschicken und anderseits im alle einer Betriebsunterbrechung die Heizkörper aus dem Einwirkungsbereich auf den Draht zu entfernen.

Um sowohl während der betriebsmäßigen Aufheizung als auch während einer allfälligen Abkühlung des Drahtes nach einer Betriebsunterbrechung Wärmedehnungen und Schrumpfungen des Drahtes unter Beibehaltung des Kontaktes zwischen dem Draht und der starren Trommel zu ermöglichen, sind vorteilhaft gemäß dem bereits erwähnten älteren Vorschlag der Anmelderin die Umlenktrommeln aus gegeneinander drehbaren, scheibenförmigen Rotationskörpern zusammengesetzt, von denen jeder an seinem Umfang in sich geschlossene Drahtführungsrillen aufweist. Die scheibenförmigen Rotationskörper können sich dann mit Reibung gegeneinanderdrehen und dadurch wirkungsmäßig den Umschlingungswinkel ändern. Besonders vorteilhaft ist es, wenn die Durchmesser der scheibenförmigen Rotationskörper längs zumindest einer der Trommelachsen zunehmen, u.zw. im Verhältnis zu der längs der Trommel zu erwartenden Wärmedehnung des Drahtes vorzugsweise überproportional. Dadurch wird im Betrieb trotz Erhitzung des Drahtes und hiedurch verursachter Wärmedehnung eine satte Anlage des Drahtes am Trommelmantel gesichert.

Weitere Merkmale und Vorteile der Erfindung gehen aus der folgenden Beschreibung von Ausführungsbeispielen anhand der Zeichnung hervor. In diesen zeigen:
die Fig. 1 und 2 einen Vertikalschnitt bzw. einen Horizontalschnitt durch ein erstes Ausführungsbeispiel,
Fig. 3 eine bevorzugte Ausführungsform einer Umlenktrommel im Achsschnitt,
Fig. 4 eine Draufsicht auf einen der scheibenförmigen Rotationskörper, aus welchen die Umlenktrommel nach Fig. 3 zusammengesetzt ist, und
die Fig. 4 und 5 eine vorteilhafte weitere Ausbildung einer erfindungsgemäßen Vorrichtung im Vertikalschnitt bzw. in Draufsicht bei abgehobenem Gehäuse.

Die Vorrichtung nach den Fig. 1 und 2 hat ein von einer Basisplatte 3 und einem abhebbaren haubenartigen Gehäuse 4 aus wärmedämpfendem Material gebildete Heizkammer 1, der zweckmäßig Aufnahmekammern 2 für die erfindungsgemäß außerhalb der Heizkammer 1 angeordneten Umlenktrommeln 5 vor- und nachgeordnet sind. In den beiden Gehäusewänden, welche sich an den Schmalseiten der langgestreckten Heizkammer 1 befinden, sind in den Schnittbereichen mit den gemeinsamen äußeren Tangentialebenen an die beiden Umlenktrommeln 5 zu den Achsen der Umlenktrommeln parallele Schlitze 9 ausgebildet, die von der Basis des Gehäuses ausgehen und aus Ein- und Austrittsöffnungen der Kammer 1 für die hin- und rückläufigen Drahtscharen 8a und 8b dienen, welche sich durch die Umschlingung der beiden Umlenktrommeln 5 mit einer Vielzahl von Windungen des Drahtes 8 ergeben. Die Ausbildung dieser Ein- und Austrittsöffnungen durch von der Gehäusebasis ausgehende Schlitze ermöglicht ein Abheben und Aufsetzen des haubenartigen Gehäuses 4 bei betriebsmäßiger Anordnung des Drahtes 8 an den Umlenktrommeln 5 und im Bereich der Kammer 1.

Um gegebenenfalls den Raum unter dem haubenartigen Gehäuse 4 in an sich bekannter Weise mit Schutzgas füllen zu können, können in der Basisplatte 3 (nicht dargestellte) Bohrungen vorgesehen sein. Die gesamte Vorrichtung kann überdies von einer größeren, mit Schutzgas gefüllten Haube umgeben sein, damit sich der Draht bei einer Betriebsunterbrechung nach Abheben des haubenartigen Gehäuses 4 noch in einer ausreichenden Schutzgasatmosphäre abkühlt.

Eine der Aufnahmekammern 2 für die Umlenktrommeln 5 weist entsprechend der Drahtführung im Inneren der Wärmebehandlungsvorrichtung angeordnete Ein- und Austrittsöffnungen 11 für den kontinuierlich durchlaufenden Draht 8 auf. Es ist auch möglich, in einer der Kammern 2 die Eintrittsöffnung und in der anderen Kammer 2 die Austrittsöffnung für den Draht vorzusehen.

Im einfachsten Fall können die Umlenktrommeln 5 zylindrische Walzen sein, die an ihrer Mantelfläche in sich geschlossene Drahtführungsrillen 6 aufweisen, deren Tiefe so groß bemessen ist, daß der von ihnen aufgenommene Draht 8 auch bei der eintretenden Wärmedehnung nicht aus den Rillen herausfallen kann. Eine nicht dargestellte, der Wärmebehandlungsvorrichtung nachgeschaltete Drahtabzugvorrichtung kann bei dieser Ausführungsform den Draht so weit unter Zugspannung halten, daß er trotz Dehnung bei seiner Erwärmung in Anlage an den Trommeln 5 gehalten wird.

Zumindest eine der Trommeln 5 kann von einem Motor 12 angetrieben werden und beide Trommeln können, wie in Fig. 1 dargestellt, gegebenenfalls auch mittels Kettenrädern 13 und einer Kette 14 auf gemeinsame Drehung verbunden sein.

Beiderseits der Bewegungsbahn der die Heizkammer 1 durchsetzenden Drahtscharen 8a und 8b sind Reihen von Heizkörpern 10 an den Kammerwänden angebracht. Es ist aber auch möglich, nur eine Reihe von Heizkörpern, entweder seitlich oder in der Mitte zwischen den Bewegungsbahnen der beiden Drahtscharen 8a und 8b, vorzusehen. Hiebei kann es sich um einfache Strahlungsheizkörper handeln, bevorzugt werden jedoch, wie in Fig. 2 angedeutet, Heizstäbe 10a verwendet, welche in der Brennlinie von Reflektoren 10b angeordnet sind. Die Reflektoren 10b können um die Achsen der Heizstäbe 10a drehbar ausgebildet sein. Diese Anordnung gestattet es, im Falle einer Betriebsunterbrechung die Energiezufuhr zu den Heizstäben abzuschalten und gleichzeitig die Reflektoren um 180° zu drehen, so daß die noch in den Heizstäben gespeicherte Restenergie gegen die Gehäusewände und nicht gegen die Drahtscharen 8a, 8b abgestrahlt wird. Die Energiezufuhr zu den Drahtscharen kann auf diese Weise im Störungsfall innerhalb kürzester Zeit unterbrochen werden.

Die Fig. 3 und 4 erläutern einen vorteilhaften Aufbau der Umlenktrommeln 5. Gemäß Fig. 3 ist nämlich die Umlenktrommel aus gegeneinander drehbaren, scheibenförmigen Rotationskörpern 15 zusammengesetzt, von denen jeder an seinem Umfang in sich geschlossene Drahtführungsrillen 6 aufweist. die Durchmesser der scheibenförmigen Rotationskörper 15 nehmen vorzugsweise zumindest bei einer Trommel 5 längs der Trommelachse zu, u.zw. im Verhältnis zu der längs der Trommel zu erwartenden Wärme- und Zugdehnung vorzugsweise überproportional.

Die Naben 16 der scheibenförmigen Rotationskörper 15 sind gemäß den Fig. 3 und 4 mittels Laufbüchsen 17 drehbar mit Reibungsschluß auf einer angetriebenen Welle 18 gelagert, mit Ausnahme des ersten scheibenförmigen Rotationskörpers 15A, der drehfest mit der Welle 18 verbunden ist.

Wenn die Welle 18 vom Motor 12 in Fig. 1 angetrieben wird, ergibt diese Anordnung, daß bei gleicher Winkelgeschwindigkeit aller scheibenförmigen Rotationskörper die Umfangsgeschwindigkeit in Richtung der Trommelachse zunimmt. Dadurch wird der sich während seines Durchlaufes durch die vorrichtung allmählich erwärmende Draht stets in Anlage an den Drahtführungsrillen 6 der von ihm teilweise umschlungenen Trommel 5 gehalten, weil die aufeinanderfolgenden Scheiben die Tendenz haben, den Draht schneller mitzunehmen, und diesen daher unter Spannung setzen.

Um das Wärmespeichervermögen der einzelnen Rotationskörper 15 so gering wie möglich zu halten, können diese gemäß Fig. 4 als Speichenräder mit einem dünnen, die Drahtführungsrillen 6 aufweisenden Radkranz 20 ausgebildet werden, der durch gegebenenfalls als Kühlflügel ausgebildete Speichen 21 mit der Radnabe 16 verbunden ist.

Die Fig. 5 und 6 zeigen ein weiteres vorteilhaftes Ausführungsbeispiel der vor und hinter einer nur schematisch angedeuteten Heizkammer 1 angeordneten Umlenktrommeln 5 für den Draht. Auf den Antriebswellen 18 dieser beiden Trommeln sind abwechselnd unterschiedliche scheibenförmige Rotationskörper 31 und 32 angeordnet, die gegeneinander drehbar sind und die durch Reibung angetrieben werden. Die Durchmesser der scheibenförmigen Rotationskörper 31 nehmen, wie beim Ausführungsbeispiel nach Fig. 3, vorteilhaft schrittweise von einem kleinsten bis zu einem größten Wert zu, wogegen die scheibenförmigen Rotationskörper 32 durch wegs gleiche Durchmesser haben, der jedoch größer als der größte Durchmesser der scheibenförmigen Rotationskörper 31 ist.

Ein Draht 8 kann nun, zunächst von unten beginnend und nach oben fortschrietend, so um die beiden Umlenktrommeln 5 geschlungen werden, daß er stets nur die gerillten scheibenförmigen Rotationskörper 31 umschlingt. Sobald der Draht den obersten scheibenförmigen Rotationskörper 31 einer Trommel 5 erreicht, wird er zum obersten scheibenförmigen Rotationskörper 32 der anderen Trommel 5 geführt, um sodann in absteigender Richtung, jetzt jedoch nur die gerillten scheibenförmigen Rotationskörper 32 berührend, in die Ebene zurückgeführt zu werden, in welcher er in die Vorrichtung eingetreten ist. Dabei kreuzen einander die die Rotationskörper 31 und die die Rotationskörper 32 umschlingenden Drahtabschnitte berührungsfrei im Raum.

Durch diese Anordnung verdoppelt sich bei gleicher Durchlaufgeschwindigkeit des Drahtes die resultierende Verweilzeit in der Heizkammer und überdies kommen die Ein- und Austrittsöffnungen 11 in Fig. 2 im Gehäuse 4 in einer Flucht zu liegen. Sie können daher beide durch von der Basis des Gehäuses 4 ausgehende kurze Schlitze gebildet werden.

## Patentansprüche

1. Vorrichtung zum Wärmebehandeln, insbesondere Glühen, eines kontinuierlich fortbewegten Metalldrahtes, wobei zwischen zwei mit Abstand voneinander achsparallel und drehbar gelagerten Umlenktrommeln (5), die an ihrer Mantelfläche in sich geschlossene Drahtführungsrillen (6) aufweisen, eine im wesentlichen allseits geschlossene Heizkammer (1) angeordnet ist, deren Wandung in den Schnittbereichen mit den gemeinsamen äußeren Tangentialebenen an die beiden Umlenktrommeln (5) Ein- und Austrittsöffnungen (9) für den mit einer Vielzahl von nebeneinanderliegenden Windungen um die beiden Umlenktrommeln (5) zu schlingenden Draht (8) aufweist, wobei zumindest eine der beiden Umlenktrommeln (5) motorisch antreibbar ist und in der Heizkammer (1) längs der sie hin- und rückläufig durchsetzenden beiden Scharen (8a, 8b) von Drahtabschnitten Heizkörper (10) angeordnet sind.

2. Vorrichtung nach Anspruch 1, dadurch gekennzeichnet, daß die Heizkammer (1) durch eine Basisplatte (3) und ein von dieser abhebbares langgestrecktes haubenartiges Gehäuse (4) gebildet ist, das an seinen beiden Schmalseiten von der Basis des Gehäuses (4) ausgehende, zu den Achsen der Umlenkrollen parallele Schlitze (9) als Ein- bzw. Austrittsöffnungen für die beiden Scharen (8a, 8b) von Drahtabschnitten aufweist und innen an seinen beiden Langseiten die Heizkörper (10) trägt.

3. Vorrichtung nach Anspruch 1, dadurch gekennzeichnet, daß zu beiden Seiten der Heizkammer (1) im wesentlichen allseits geschlossene Aufnahmekammern (2) für die beiden Umlenktrommeln (5) vorgesehen sind, wobei die Ein- und Austrittsöffnungen (11) für den Draht (8) gemeinsam an einer der beiden Aufnahmekammern (2) ausgebildet oder auf diese beiden Kammern (2) verteilt sein können.

4. vorrichtung nach den Ansprüchen 2 und 3, dadurch gekennzeichnet, daß das die Heizkammer (1) über der Basisplatte (3) bildende, abhebbare haubenartige Gehäuse (4) einstückig mit im Zusammenwirken mit der Basisplatte die Aufnahmekammern (2) für die Umlenktrommeln (5) bildenden Gehäuseteilen ausgebildet ist.

5. Vorrichtung nach einem der Ansprüche 1 bis 4, dadurch gekennzeichnet, daß die Umlenktrommeln (5) aus gegeneinander drehbaren, im wesentlichen scheibenförmigen Rotationskörpern (15) zusammengesetzt sind, von denen jeder an seinem Umfang in sich geschlossene Drahtführungsrillen (6) aufweist.

6. Vorrichtung nach Anspruch 5, dadurch gekennzeichnet, daß die Durchmesser der scheibenförmigen Rotationskörper (15) längs der Achse zumindest einer Trommel (5) zunehmen, u.zw. im Verhältnis zu der längs der Trommel zu erwartenden Dehnung des Drahtes (8) vorzugsweise überproportional.

7. Vorrichtung nach Anspruch 5 oder 6, dadurch gekennzeichnet, daß jede Umlenktrommel (5) in Achsrichtung alternierend scheibenförmige Rotationskörper (31, 32) kleineren und größeren Durchmessers aufweist, so daß der Draht (8) zuerst unter Umschlingung der kleineren oder größeren scheibenartigen Rotationskörper (31 bzw. 32) von einem Ende der beiden Trommeln (5) zum anderen Ende geführt und dann unter Umschlingung der jeweils anderen scheibenförmigen Rotationskörper (32 bzw. 31) zum ersten Ende der beiden Trommeln (5) zurückgeführt werden kann.

8. Vorrichtung nach einem der Ansprüche 1 bis 7, dadurch gekennzeichnet, daß die Heizkörper (10) durch Heizstäbe (10a) mit Reflektoren (10b) gebildet sind, wobei die Reflektoren (10b) zwischen einer die Wärmestrahlung gegen die Bewegungsbahn der beiden Drahtscharen (8a, 8b) richtenden Stellung und einer diese Drahtscharen gegen die Wärmestrahlung abschirmenden Stellung verschwenkbar sind.

9. Vorrichtung nach einem der Ansprüche 1 bis 8, dadurch gekennzeichnet, daß die Heizkammer (1) und gegebenenfalls auch die Aufnahmekammern (2) für die Umlenktrommeln (5) mit Schutzgas gefüllt sind.

## Claims

1. Apparatus for heat-treating, in particular annealing, a continuously moving metal wire, in which apparatus a heating chamber (1) which is essentially closed on all sides is arranged between two deflection drums (5) which are mounted spaced apart, parallel to the axis and rotatably and which have on their jacket surface individually closed wire guide grooves (6), the wall of which heating chamber has in the intersect regions with the common outer tangential planes on to the two deflection drums (5) inlet and outlet openings (9) for the wire (8) to be wound around the two deflection drums (5) with a multitude of adjacent windings, it being possible for at least one of the two deflection drums (5) to be motordriven and heating units (10) being arranged in the heating chamber (1) along the two groups (8a, 8b) of wire portions penetrating said heating chamber forwards and rearwards.

2. Apparatus according to Claim 1, characterized in that the heating chamber (1) is formed by a base plate (3) and an elongated, hood-type housing (4) which can be detached from said base plate, has on its two narrow sides slots (9) parallel to the axes of the deflection rolls starting from the base of the housing (4) as inlet and outlet openings for the two groups (8a, 8b) of wire portions, and bears the heating units (10) on the inside on its two longitudinal sides.

3. Apparatus according to Claim 1, characterized in that accommodation chambers (2), which are essentially closed on all sides, for the two deflection drums (5) are provided on both sides of the heating chamber (1), it being possible for the inlet and outlet openings (11) of the wire (8) to be formed together on one of the two accommodation chambers (2) or to be distributed between these two chambers (2).

4. Apparatus according to Claims 2 and 3, characterized in that the detachable hood-type housing (4) forming the heating chamber (1) over the base plate (3) is constructed in one piece with housing parts forming the accommodation chambers (2) for the deflection drums (5) in interaction with the base plate.

5. Apparatus according to one of Claims 1 to 4, characterized in that the deflection drums (5) are compiled of essentially disc-shaped rotation bodies (15) which can be rotated counter to one another, each of which has on its circumference individually closed wire guide grooves (6).

6. Apparatus according to Claim 5, characterized in that the diameters of the disc-shaped rotation bodies (15) increase along the axis of at least one drum (5), to be precise preferably overproportionally in relation to the expansion of the wire (8) to be expected along the drum.

7. Apparatus according to Claim 5 or 6, characterized in that each deflection drum (5) has in the axial direction disc-shaped rotation bodies (31, 32) of alternatingly smaller and larger diameter such that the wire (8) can be guided firstly from one end of the two drums (5) to the other end whilst wrapping the smaller or larger disc-type rotation bodies (31 or 32) and can then be returned to the first end of the two drums (5) whilst wrapping the respective other disc-shaped rotation bodies (32 or 31).

8. Apparatus according to one of claims 1 to 7, characterized in that the heating units (10) are formed by heating bars (10a) with reflectors (10b), it being possible for the reflectors (10b) to be swivelled between a position directing the heat radiation against the movement path of the two groups (8a, 8b) of wire and a position shielding these groups of wire from the heat radiation.

9. Apparatus according to one of claims 1 to 8, characterized in that the heating chamber (1) and, if appropriate, also the accommodation chambers (2) for the deflection drums (5) are filled with protective gas.

## Revendications

1. Dispositif pour le traitement thermique, notamment le recuit d'un fil métallique en défilement continu, dispositif dans lequel, entre deux tambours de renvoi (5) montés à rotation avec parallélisme axial et espacement mutuel et munis, sur leur surface périphérique, de rainures (6) guide-fil par elles-mêmes fermées, se trouve une chambre de chauffage (1) qui est pour l'essentiel fermée de toutes parts et dont la paroi présente, dans les zones d'intersection avec les plans tangentiels extérieurs communs aux deux tambours de renvoi (5), des orifices (9) d'entrée et de sortie du fil (8) devant être enroulé autour des deux tambours de renvoi (5) par un grand nombre de spires juxtaposées, dispositif dans lequel au moins l'un des deux tambours de renvoi (5) peut être entraîné par un moteur, et la chambre de chauffage (1) renferme des corps chauffants (10) le long des deux nappes (8a, 8b) de tronçons de fil qui traversent ladite chambre en un mouvement d'aller-retour.

2. Dispositif selon la revendication 1, caractérisé par le fait que la chambre de chauffage (1) est formée par une plaque de base (3) et par un boîtier longiligne (4) du type capot, qui peut être soulevé à l'écart de ladite plaque, présente, sur ses deux côtés étroits, des fentes (9) partant de la base du boîtier (4), parallèles aux axes des rouleaux de renvoi et faisant respectivement fonction d'orifices d'entrée ou de sortie des deux nappes (8a, 8b) de tronçons de fil, et porte intérieurement les corps chauffants (10) sur ses deux côtés longs.

3. Dispositif selon la revendication 1, caractérisé par le fait que des compartiments (2) de réception des deux tambours de renvoi (5), pour l'essentiel fermés de toutes parts, sont prévus des deux côtés de la chambre de chauffage (1), les orifices (11) d'entrée et de sortie du fil (8) pouvant être ménagés conjointement sur l'un des deux compartiments de réception (2), ou bien être répartis sur ces deux compartiments (2).

4. Dispositif selon les revendications 2 et 3, caractérisé par le fait que le boîtier relevable (4) du type capot, formant la chambre de chauffage (1) au-dessus de la plaque de base (3), est réalisé d'un seul tenant avec des parties de carter qui forment, en coopération avec la plaque de base, les compartiments (2) de réception des tambours de renvoi (5).

5. Dispositif selon l'une des revendications 1 à 4, caractérisé par le fait que les tambours de renvoi (5) sont composés de corps rotatifs (15) pour l'essentiel discoïdaux, pouvant accomplir une rotation mutuelle et dont chacun présente, sur son pourtour, des rainures (6) guide-fil par elles-mêmes fermées.

6. Dispositif selon la revendication 5, caractérisé par le fait que les diamètres des corps rotatifs discoïdaux (15) augmentent le long de l'axe d'au moins un tambour (5), de préférence surproportionnellement en rapport avec la dilatation du fil (8) escomptée le long du tambour.

7. Dispositif selon la revendication 5 ou 6, caractérisé par le fait que chaque tambour de renvoi (5) présente en alternance, dans le sens axial, des corps rotatifs discoïdaux (31, 32) de petit diamètre et de diamètre plus grand, de telle sorte que le fil (8), en enlaçant les corps rotatifs discoïdaux (31, respectivement 32) plus petits ou plus grands, puisse tout d'abord être guidé d'une extrémité à l'autre des deux tambours (5), puis être ensuite renvoyé à la première extrémité des deux tambours (5), en enlaçant les corps rotatifs discoïdaux (32, respectivement 31) de l'autre type considéré.

8. Dispositif selon l'une des revendications 1 à 7, caractérisé par le fait que les corps chauffants (10) sont formés par des barreaux chauffants (10a) munis de réflecteurs (10b), les réflecteurs (10b) pouvant pivoter entre une position dirigeant le rayonnement thermique vers la trajectoire de mouvement des deux nappes de fil (8a, 8b), et une position formant écran protecteur de ces nappes de fil contre le rayonnement thermique.

9. Dispositif selon l'une des revendications 1 à 8, caractérisé par le fait que la chambre de chauffage (1), et éventuellement aussi les compartiments (2) de réception des tambours de renvoi (5), sont emplis d'un gaz protecteur.
